# EUROPÄISCHE PATENTSCHRIFT

(11) **EP 3 299 627 B1**
(45) Veröffentlichungstag und Bekanntmachung des Hinweises auf die Patenterteilung: **04.12.2019**
(21) Anmeldenummer: 17192607.4
(22) Anmeldetag: 22.09.2017
(51) Int. Cl.: F04D 13/02, F04D 1/00, F04D 29/06, F04D 29/58

(54) **FÖRDERPUMPE**
FEED PUMP
POMPE D'ALIMENTATION

(30) Priorität: 23.09.2016 DE 202016105312 U
(43) Veröffentlichungstag der Anmeldung: 28.03.2018
(73) Patentinhaber: Speck Pumpen Verkaufsgesellschaft GmbH, 91233 Neunkirchen a. Sand (DE)
(72) Erfinder: HERGER, Armin, 91224 Pommelsbrunn (DE)
(74) Vertreter: Reitstötter Kinzebach

(56) Entgegenhaltungen:
- DE-A1- 2 912 938
- DE-U1-202006 005 189
- DE-U1-202015 003 085
- GB-A- 2 263 312

## Beschreibung

Die vorliegende Erfindung betrifft eine Förderpumpe für fluide Medien, insbesondere eine Umwälzpumpe für Swimmingpools oder Schwimmbäder oder eine Förderpumpe für fluide Chemikalien in der Anlagentechnik, mit einem Pumpengehäuse, einem in dem Pumpengehäuse angeordneten Laufrad, das drehfest auf einer Pumpenwelle montiert ist, und einer Antriebseinheit, die mit einem Antriebsmotor verbindbar ist, wobei die Antriebseinheit und die Pumpenwelle über Innen- und Außenmagneten, die durch einen Spalttopf voneinander getrennt sind, miteinander in magnetischer Wirkverbindung stehen. Aufgrund dieses magnetischen Antriebskonzeptes werden derartige Pumpen auch als Magnetkupplungspumpen bezeichnet.

Magnetkupplungspumpen gehören zu den am vielfältigsten einsetzbaren Pumpenarten. Sie sind robust und in der Lage, Fluide unterschiedlichster Dichte, von Gasen bis zu Flüssigkeiten, bei Temperaturen bis zu 400 °C zu fördern. Der Pumpenteil einer Magnetkupplungspumpe entspricht üblicherweise einer herkömmlichen Kreiselpumpe und weist ein auf einer Pumpenwelle drehfest angeordnetes Radiallaufrad auf. Während bei einer herkömmlichen Pumpe die Pumpenwelle mechanisch mit dem Antriebsmotor gekoppelt ist, weist eine typische Magnetkupplungspumpe einen von einem Elektro- oder Verbrennungsmotor angetriebenen topfförmigen Antriebsteil mit einem Außenrotor auf, an dessen Innenflächen Außenmagneten radial angeordnet sind. Bei den bisher bekannten Magnetkupplungspumpen wird ein mit der Pumpenwelle verbundener Innenrotor, an dessen Außenfläche Innenmagneten angeordnet sind, wird an seinem dem Motor zugewandten Ende von dem Außenrotor des Antriebsteil so umgeben, dass sich die Außen- und Innenmagneten korrespondierend mit umgekehrter Polarität gegenüberliegen. Der Innenrotor wird mittels eines Spalttopfes hermetisch von dem Außenrotor getrennt, wobei die Innenmagneten des Innenrotors mit den Außenmagneten des Außenrotors über den Spalttopf hinweg in magnetischer Wirkverbindung stehen. Durch die hermetische Abtrennung des Innenrotors vom Außenrotor durch diesen Spalttopf, der damit die entsprechenden Wellendichtungen herkömmlicher motorbetriebener Pumpen ersetzt, ist eine leckagefreie Förderung der Fluide möglich. Die Lagerung der Pumpenwelle erfolgt üblicherweise durch mehrere Gleitlager, die den Innenrotor und die Pumpenwelle radial bzw. axial abstützen und die zur Schmierung und Kühlung typischerweise von der Förderflüssigkeit umspült werden.

Durch den notwendigen Einsatz von Permanentmagneten sind Magnetkupplungspumpen teurer als entsprechende Pumpen, bei denen die Pumpenwelle mechanisch mit dem Antriebsmotor verbunden ist. Daher wurden Magnetkupplungspumpen bislang noch nicht in Bereichen eingesetzt, in denen ein besonders hoher Kostendruck herrscht, beispielsweise im Bereich der Umwälzpumpen für Swimmingpools und Schwimmbäder, wo der Kundenkreis vielfach aus öffentlichen und privaten Endanwendern besteht. Inzwischen sind aber Permanentmagneten derart kostengünstig erhältlich, dass Magnetkupplungspumpen auch in solchen Bereichen eingesetzt werden können. Gleichzeitig werden die gesetzlichen Anforderungen an die Energieeffizienz von Elektromotoren, die bei Magnetkupplungspumpen bevorzugt als Antriebsmotor eingesetzt werden, immer mehr erhöht, so dass ab Januar 2017 bereits für Motorleistungen ab 0,75 kW die Einhaltung eines Mindestwirkungsgrads IE3 in der EU gesetzlich verpflichtend ist (Energieeffizienzklassifikation gemäß IEC 60034-30). Die Motorenhersteller können diese Anforderungen nur durch Einbau hochwertiger Komponenten erreichen, so dass beispielsweise für die Wicklungen von Elektromotoren vermehrt Kupfer eingesetzt werden muss. Die Motoren werden dadurch nicht nur effizienter, sondern weisen dann auch ein größeres Anzugsmoment beim Anlaufen des Motors auf. Bei einer Magnetkupplungspumpe besteht in diesem Fall die Gefahr von Schlupf, d. h. der magnetische Kontakt der Magneten des Läufers der Pumpe reißt ab, so dass das Laufrad trotz rotierendem Motor nicht mehr in Rotation versetzt werden kann.

Aus der europäischen Patentanmeldung EP-A-0 237 868, dem deutschen Gebrauchsmuster DE 20 2006 005 189, dem deutschen Patent DE 102 61 079 und GB 2 263 312 A sind jeweils Pumpen mit Magnetkupplungsantrieb bekannt, bei denen motorseitig die Permanentmagneten auf einem Innenrotor und pumpenseitig auf einem Außenrotor angeordnet sind.

Der vorliegenden Erfindung liegt daher das technische Problem zugrunde, eine Förderpumpe für fluide Medien bereitzustellen, insbesondere eine Umwälzpumpe für Swimmingpools und Schwimmbäder, welche die Verwendung eines Magnetkupplungsantriebs ermöglicht und auch bei Verwendung energieeffizienter Antriebsmotoren besonders kostengünstig herstellbar ist.

Gelöst wird dieses technische Problem durch eine Förderpumpe mit den Merkmalen des vorliegenden Anspruchs 1. Vorteilhafte Weiterbildungen der erfindungsgemäßen Förderpumpe sind Gegenstand der abhängigen Ansprüche.

Gemäß einem ersten Aspekt der Erfindung löst die Erfindung das technische Problem also dadurch, dass gegenüber herkömmlichen Magnetkupplungspumpen die Zuordnung der durch einen Spalttopf getrennten Innen- bzw. Außenrotoren vertauscht wird. Während bei herkömmlichen Magnetkupplungspumpen nämlich speziell im Hinblick auf ein hohes Anzugsdrehmoment der mit der Motorwelle verbundenen Rotor als Außenrotor ausgelegt ist, während der Innenrotor mit der Pumpenwelle verbundenen ist, wird bei der erfindungsgemäßen Pumpe der Außenrotor mit der Pumpenwelle und der Innenrotor mit dem Antriebsmotor verbunden. Gegenstand der vorliegenden Erfindung ist somit eine Förderpumpe für fluide Medien wobei die Antriebseinheit einen Innenrotor, auf dem die Innenmagneten angeordnet sind und der drehfest mit einer Motorwelle des Antriebsmotors verbindbar ist, und einen drehfest mit der Pumpenwelle verbunden Außenrotor umfasst, wobei der Außenrotor die Außenmagneten trägt und den Innenrotor umgreift.

Bereits aufgrund der Tatsache, dass der Motor einen Innenrotor statt eines Außenrotors antreibt, wird das auf den mit der Pumpenwelle verbundenen Außenrotor wirkende Anzugsdrehmoment verkleinert, was die Schlupfgefahr beim Anlaufen des Motors verringert.

Gemäß einem zweiten Aspekt der Erfindung ist vorgesehen, dass der Innenrotor Zusatzgewichte aufweist, die zur Erhöhung des Massenträgheitsmoments des Innenrotors dienen und so als Anlaufbremse wirken. Die Zusatzgewichte verlangsamen daher das Anlaufen des Motors in den ersten Sekundenbruchteilen nach dem Einschalten, so dass die Gefahr eines Abreißens der Magnetkupplung verringert wird und der Außenrotor synchron zum Innenrotor anlaufen kann. Überraschend wurde gefunden, dass trotz der Zusatzgewichte bei laufendem Motor kein erhöhter Energieverbrauch beobachtet wird.

Aus der deutschen Patentanmeldung DE 29 12 938 ist zwar eine auf der motorseitigen Antriebswelle angeordnete Schwungscheibe bekannt, ein Abreißen der magnetischen Kopplung beim Anfahren der Pumpe verhindern soll. Jedoch sind bei der dort beschriebenen Pumpe in konventioneller Weise die Außenmagneten antriebsseitig und die Innenmagneten pumpenseitig angeordnet. Zudem handelt es sich bei der dort beschriebenen Pumpe um eine Flüssigkeitsringpumpe, bei der das Laufrad beim Anfahren der Pumpe, ausgehend von einer ruhenden Betriebsflüssigkeit, den Flüssigkeitsring erzeugen muss. Die in DE 29 12 938 vorgeschlagene Lösung lässt sich daher nicht auf die erfindungsgemäße Pumpe übertragen.

Die Zusatzgewichte können in der Funktion zur Erhöhung des Massenträgheitsmoments an die jeweilige Motorleistung bzw. die Effizienz des Motors angepasst werden, so dass beispielsweise dieselbe Förderpumpe mit Motoren in einem Leistungsbereich von 0,75 bis 2,2 kW einsetzbar ist.

Die Zusatzgewichte können in den Innenrotor integriert werden, beispielsweise als Metallringe mit einem Innenrotor aus Metall-Druckguss oder Kunststoff verspritzt werden. Gemäß einer bevorzugten Ausführungsform der Erfindung sind die Zusatzgewichte als Schwungscheibe ausgebildet, die vorzugsweise auswechselbar an dem Innenrotor montiert ist. Die Schwungscheibe kann beispielsweise leicht durch Scheiben unterschiedlicher Dicke oder unterschiedlicher Materialien ausgetauscht und so die Wirkung der Anlaufbremse modifiziert und an die Motorleistung angepasst werden. Eine solche Schwungscheibe sorgt mit ihrer kreissymmetrischen Massenverteilung zudem für eine Vergleichmäßigung der Drehung des Innenrotors, so dass ein Abreißen der Magnetkupplung bei Lastschwankungen vermieden werden kann.

Wenn der Außenrotor aus demselben Material wie die Pumpenwelle besteht, können Pumpenwelle und Außenrotor beispielsweise als ein Spritzgussteil gefertigt werden. Bei Verwendung unterschiedlicher Materialien können der Außenrotor und die Pumpenwelle auf vielfältige Weise miteinander verbunden werden. Erfindungsgemäß wird der Außenrotor jedoch verdrehsicher auf die Pumpenwelle aufgespritzt, so dass Pumpenwelle und Außenrotor ebenfalls ein einstückiges Bauteil bilden.

Der Außenrotor weist dabei an seinem motorseitigen Ende eine topfartige Allgemeinform auf, wobei die Abmessungen so gewählt sind, dass der Außenrotor den Innenrotor und den zwischen Innenrotor und Außenrotor angeordneten Spalttopf umgreift.

Im Gegensatz zu den in DE 20 2006 005 189 U1 oder EP 0 237 868 A beschriebenen Pumpen, bei denen das Laufrad fest mit dem Außenrotor verbunden ist, wird erfindungsgemäß das Laufrad auf der Pumpenwelle montiert. Bevorzugt wird das Laufrad der Förderpumpe auswechselbar auf die Pumpenwelle drehfest aufgesteckt und beispielsweise mittels einer Schraube und/oder Toleranzringen fixiert, was die Wartung der Pumpe vereinfacht. Zudem wird der Einsatz unterschiedlicher Laufräder in der Pumpe durch einfachen Austausch der Laufräder ermöglicht.

Gemäß einem dritten Aspekt der Erfindung ist ein Fluidkreislauf vorgesehen, über den zur Kühlung und Schmierung des Außenrotors und der Pumpenwelle ein Teil des Fördermediums von einem Druckraum der Förderpumpe zu dem Außenrotor und der Pumpenwelle geführt wird, vorzugsweise zur Kühlung und Schmierung der Lager des Außenrotors, des Spalttopfes und des Dichtungsgehäuses. Dieser Fluidkreislauf ist komplexer ausgestaltet als bei einer herkömmlichen Magnetkupplungspumpe, bei der Fluid lediglich achsnah an der Pumpenwelle zu den Gleitlagern geführt werden muss. Bei einer bevorzugten Ausführung der Pumpe wird vorgeschlagen, einen Teil des Fördermediums von dem Druckraum der Förderpumpe zu dem Außenrotor und der Pumpenwelle zu führen und dann axial entlang der Pumpenwelle zum Laufrad zurück und von dort radial an der Rückseite des Laufrades wieder in den Druckraum der Förderpumpe zuleiten. Dazu weist die Förderpumpe vorzugsweise ein Dichtungsgehäuse auf, in welchem der Außenrotor angeordnet ist und das zusammen mit dem Spalttopf einen Teil des zur Kühlung und Schmierung vorgesehenen Fluidgehäuses definiert.

Gemäß einem vierten Aspekt der Erfindung ist die Pumpenwelle durch wenigstens ein Gleitlager, besonders bevorzugt zwei Gleitlager, drehbar gelagert, wobei die Gleitlager von dem in dem Fluidkreislauf geführten Fördermedium gekühlt und geschmiert werden. Als Gleitlager werden vorzugsweise Keramikgleitlager verwendet.

Gemäß einer bevorzugten Ausführungsform weist die Förderpumpe eine axiale Saugöffnung auf, durch welche das zu fördernde Medium vom Laufrad angesaugt und beispielsweise radial in den Druckraum am Außenumfang des Laufrades gefördert wird.

Die erfindungsgemäße Förderpumpe kann für unterschiedliche Zwecke, beispielsweise als Förderpumpe für fluide Chemikalien in der Anlagentechnik oder als Umwälzpumpe für Swimmingpools oder Schwimmbäder eingesetzt werden. Insbesondere im Fall des Einsatzes der erfindungsgemäßen Förderpumpe als Umwälzpumpe ist vorzugsweise vor der Saugöffnung der Förderpumpe noch ein Fasernfänger angeordnet. Der Fasernfänger kann über einen Schlauch oder eine Leitung mit der Saugöffnung verbunden sein, vorzugsweise ist der Fasernfänger aber unmittelbar vor der Saugöffnung der Pumpe in das Pumpengehäuse integriert.

Die Antriebseinheit der erfindungsgemäßen Förderpumpe kann eine Antriebswelle aufweisen, die zentral im Innenrotor montiert oder mit diesem verspritzt ist, und die über eine mechanische Kupplung mit einer Motorwelle eines Antriebsmotors verbunden werden kann. Gemäß der Erfindung bleiben die Zusatzgewichte Teil des eigentlichen Innenrotors, das heißt, hinsichtlich des Einbaus der Zusatzgewichte, wird diese Antriebswelle nicht als Teil des Innenrotors angesehen.

Bei einer besonders kompakten Ausführungsform der erfindungsgemäßen Förderpumpe weist der Innenrotor eine zentrale Bohrung auf, in welche die Motorwelle eines Antriebsmotors drehfest eingreifen kann, so dass der Antriebsmotor unmittelbar an die Antriebseinheit der Pumpe anflanschbar ist.

Die Erfindung wird im Folgenden anhand eines unter Bezugnahme auf die in den beigefügten Zeichnungen dargestelltes, bevorzugtes Ausführungsbeispiel näher erläutert. In den Zeichnungen zeigen:
- Figur 1: eine als Umwälzpumpe für Swimmingpools ausgebildete erfindungsgemäße Förderpumpe im Teilquerschnitt;
- Figur 2: eine vergrößerte Detailansicht der Schnittdarstellung der Figur 1;
- Figur 3: eine isolierte Darstellung des Außenrotors der Figuren 1 und 2 im Querschnitt;
- Figur 4: den Außenrotor der Figur 3 in perspektivischem Teilquerschnitt;
- Figur 5: eine isolierte Darstellung des Innenrotors der Figuren 1 und 2 im Querschnitt;
- Figur 6: den Innenrotor der Figur 5 in perspektivischer Darstellung;
- Figur 7: eine isolierte Darstellung des Spalttopfes der Förderpumpe der Figuren 1 und 2 im Querschnitt;
- Figur 8: eine Draufsicht auf den Spalttopf der Figur 7;
- Figur 9: eine isolierte Darstellung des Dichtungsgehäuses der Förderpumpe der Figuren 1 und 2 im Querschnitt; und
- Figur 10: eine Draufsicht auf das Dichtungsgehäuse der Figur 9.

In den Figuren 1 und 2 ist eine insgesamt mit der Bezugsziffer 10 bezeichnete Ausführungsform der erfindungsgemäßen Förderpumpe dargestellt. Figur 2 zeigt dabei eine vergrößerte Detailansicht der Figur 1. Die dargestellte Förderpumpe 10 kann beispielsweise als Umwälzpumpe für Swimmingpools oder Schwimmbäder eingesetzt werden. Die Förderpumpe 10 weist einen Saugstutzen 11 auf, welcher in eine Eintrittsöffnung 12 eines vorgeschalteten Fasernfängers 13 mündet. Der Fasernfänger 13 umfasst einen Filterkorb 14, der über eine auf der Oberseite des Fasernfängers 13 vorgesehene Öffnung 15 herausnehmbar ist. Die Öffnung 15 des Fasernfängers 13 wird durch einen Schraubdeckel 16 verschlossen. Eine Austrittsöffnung 17 des Fasernfängers mündet in eine axiale Saugöffnung 18 der Förderpumpe. An die Saugöffnung 18 schließt sich ein Radiallaufrad 19 an, welches das zu fördernde Fluid axial ansaugt und radial in einen Druckraum 20 der Förderpumpe transportiert. Aus dem Druckraum 20 wird das zu fördernde Fluid über einen Druckstutzen 21 abgeleitet.

Das Laufrad 19 steckt auf einem freien Ende einer Pumpenwelle 22 und ist dort mittels Toleranzring und einer Schraube 23 drehfest fixiert. Auf die Pumpenwelle 22 ist ein Außenrotor 24 aufgespritzt. Die Pumpenwelle 22 und der Außenrotor 24 sind isoliert auch in den Figuren 3 und 4 detaillierter dargestellt. Das dem Laufrad 19 gegenüberliegendes Ende des Außenrotors 24 ist topfförmig ausgebildet und weist Außenmagneten 25 auf, die am Innenumfang des Außenrotors 24 angeordnet sind. Die Außenmagneten 25 sind Permanentmagneten, die beispielsweise an dem Außenrotor in Nuttaschen aufgesteckt oder von diesem umspritzt sein können. Im dargestellten Beispiel werden die Außenmagneten mittels eines Stahlrings 26 in einer Ausnehmung des Außenrotors 24 fixiert. Die Ausnehmung ist im dargestellten Beispiel durch einen stirnseitigen Deckel 50 gasdicht verschweißt. In dem durch den Außenrotor 24 gebildeten Topf befindet sich ein Innenrotor 27, an dessen Außenumfang, den Außenmagneten 25 des Außenrotors 24 gegenüberliegend, Innenmagneten 28 angeordnet sind. Der Innenrotor ist isoliert und detaillierten in den Figuren 5 und 6 dargestellt. Zwischen dem Außenrotor 24 mit seinen Außenmagneten 25 und dem Innenrotor 27 mit dessen Innenmagneten 28 ist ein Spalttopf 29 angeordnet, der aus einem nicht magnetisierbaren Material besteht. Der Spalttopf 29 ist isoliert und detaillierter in den Figuren 7 und 8 dargestellt.

Der Innenrotor 27 weist eine Antriebswellenbohrung 30 auf, in welche eine Motorwelle 31 eines an die Förderpumpe 10 angeflanschten Antriebsmotors 32 drehfest eingreifen kann. Bei dem Antriebsmotor 32 kann es sich beispielsweise um einen Elektromotor handeln.

Zur Reduzierung eines möglichen Schlupfes beim Einschalten des Antriebsmotors 32 weist der Innenrotor 27 eine Schwungscheibe 33 auf, die drehfest mit der motorseitigen Stirnseite des Innenrotors 27 verbunden ist und als Zusatzgewicht dient, um das Anlaufen des Innenrotors unmittelbar nach Einschalten des Antriebsmotors geringfügig zu verzögern, so dass die Magnetkupplung zwischen Innenmagneten 28 und Außenmagneten 25 in dieser Phase nicht abreißt. Zur Anpassung an unterschiedliche Motorleistungen ist die Schwungscheibe 33 auswechselbar ausgebildet und mittels zweier Schrauben 34 an der motorseitigen Stirnseite des Innenrotors 27 befestigt.

Die Förderpumpe 10 weist ein Pumpengehäuse 35 auf, welches das Laufrad 19 und den Druckraum 20 umgibt. An das Pumpengehäuse 35 schließt sich ein Zwischengehäuse 36 an, welches die aus Innenrotor und Außenrotor bestehende Antriebseinheit der Förderpumpe 10 umgibt. Im Inneren des Zwischengehäuses 36 ist ein Dichtungsgehäuse 37 angeordnet, welches zusammen mit dem Spalttopf 29 einen Fluidkanal 38 für ein Fluid zur Kühlung und Schmierung des Außenrotors und der Lagerungen der Pumpenwelle bildet. Das Dichtungsgehäuse 37 ist isoliert in den Figuren 9 und 10 detaillierter dargestellt.

Der Spalttopf 29 weist an seinem Außenumfang einen tellerartigen Kragen 39 auf, der über Schrauben 40 mit dem Dichtungsgehäuse verbunden ist und so als motorseitiger Deckel für das Dichtungsgehäuse dient. Zur zuverlässigen Abdichtung ist zwischen dem als Deckel für das Dichtungsgehäuse wirkenden Kragen 39 des Spalttopfes 29 und dem Dichtungsgehäuse 37 ein O-Ring 41 angeordnet. Je nach Fördermedium können die Schrauben 40 durch Stopfen 51 vor dem Fördermedium geschützt werden. Für den Einsatz im Chemiebereich können beispielsweise Stopfen und O-Ringe aus einem chemikalienbeständigen Material, beispielsweise aus einem Fluorelastomer oder aus einem Ethylen-Propylen-Dien-Kautschuk verwendet werden. In den Figuren 1 und 2 ist beispielhaft lediglich die obere Schraube 40 mit einem Stopfen 51 versehen.

Insbesondere in der vergrößerten Darstellung der Figur 2 ist der zentralen Bereichs der Förderpumpe 10 aus Figur 1 besser erkennbar. Zusätzliche Pfeile symbolisierten in Figur 2 den Fluidkreislauf zur Schmierung und Kühlung der Antriebskomponente. Man erkennt, dass zwischen einem pumpenseitigen Deckel 42 des Dichtungsgehäuses und dem Dichtungsgehäuse 37 Öffnungen 43 ausgespart sind, über welche Fördermedium aus dem Druckraum 20 in einem von dem Dichtungsgehäuse gebildeten Verteilerraum 44 gelangen können. Aus dem Verteilerraum 44 gelangt das Fluid über in einer Innenwand 45 des Dichtungsgehäuses 37 ausgesparten Öffnungen 46 in den Fluidkanal 38. Dort umspült das Fluid den topfartigen Bereich des Außenrotors 24 und die Außenfläche des Spalttopfes 29 zwischen Außenrotor 24 und Spalttopf 29 und gelangt über im Außenrotor vorgesehene Öffnungen 47 in den Kanal 38 zurück.

Im dargestellten Beispiel ist die Pumpenwelle 22 an ihren Enden jeweils durch ein Keramikgleitlager 48a, 48b gelagert. Dabei ist jeweils eine Komponente 48a mit dem Dichtungsgehäuse bzw. dem Spalttopf verbunden, während die andere Komponente 48b mit der Pumpenwelle 22 bzw. dem auf die Pumpenwelle aufgespritzten Ende des Außenrotors 24 verbunden ist. Der pumpenseitige Deckel 42 weist eine zentrale Öffnung auf, durch die das laufradseitige Ende der Pumpenwelle ragt. Über den zwischen Pumpenwelle und Innenrand der Öffnung gebildeten Ringspalt gelangt das Fluid in einen auf der Rückseite des Laufrades im Deckel 42 ausgebildeten Radialspalt 49, über den das Fluid wiederum in Richtung Druckraum 20 geleitet werden kann.

In den Figuren 3 und 4 ist der Außenrotor 24 der erfindungsgemäßen Förderpumpe 10 detaillierter dargestellt. Man erkennt, dass das topfförmige Gehäuse des Außenrotors 24, in welchem die Außenmagneten 25 mittels Stahlring 26 fixiert sind, am motorseitigen Stirnende mittels eines Deckels 50 gasdicht verschweißt ist. Am laufradseitigen Ende des Außenrotors ist der Außenrotor 24 auf die Pumpenwelle 22 aufgespritzt. Ferner sind die mit dem Außenrotor 24 verbundenen Komponenten 48b der beiden Keramikgleitlager dargestellt.

In den Figuren 5 und 6 ist der Innenrotor 27 der erfindungsgemäßen Förderpumpe mit angeschraubter Schwungscheibe 33 dargestellt. Man erkennt insbesondere in der perspektivischen Darstellung der Figur 6 die am Außenumfang des Innenrotors verteilt aufgeklebten Innenmagneten 28, die ebenfalls wie die Außenmagneten 25 des Außenrotors als Permanentmagneten ausgebildet sind.

In den Figuren 7 und 8 ist der Spalttopf 29 im Querschnitt bzw. in Draufsicht detaillierter dargestellt. Der Querschnitt entspricht dem in der Figur 8 angedeuteten Schnitt entlang der Linie VII-VII. Man erkennt ferner die mit dem Spalttopf verbundene Komponente 48a des Keramikgleitlagers, sowie den als motorseitigen Deckel des Dichtungsgehäuses wirkenden Kragen 39 des Spalttopfes, der als einstückiges Bauteil mit dem Spalttopf ausgebildet ist.

In den Figuren 9 und 10 ist das Dichtungsgehäuse 37 im Querschnitt und in Draufsicht detaillierter dargestellt. In Figur 10 ist dabei der Schnitt der Figur 9 durch die Linie IX-IX angedeutet. Im dargestellten Beispiel ist das Dichtungsgehäuse 37 ein komplexes Spritzgussteil, das eine Innenwand 45 zur Bildung einer Verteilerkammer 44 für den als Kühl- und Schmiermittel dienenden Teilstrom des Fördermediums aufweist. Man erkennt ferner die mit dem Dichtungsgehäuse verbundene Komponente 48a des Keramikgleitlagers. Die Verteilerkammern (44) sind für eine gute Kühlung und Schmierung der Keramiklager großräumig dimensioniert. In der dargestellten Ausführungsform ermöglichen sechs sternförmig angeordnete, durch Rippen getrennte Kammern eine allseitig hervorragende gleichmäßige Umspülung der Keramiklager über die Öffnungen 43, die Kammern 44 und die Öffnungen 46 (vgl. auch Fig. 2).

In den Keramiklagern 48a, 48b sind längs- und stirnseitige Nuten ausgespart, die einen guten Durchfluss zur Schmierung gewährleisten. Die in den Fig. 3, 7, und 9 erkennbaren O-Ringe (52a, 52b, 52c) ermöglichen im zusammengebauten Zustand mit den Keramiklagern 48a, 48b eine gewisse axiale Winkelflexibilität und Kompensation bzw. Dämpfung von Schwingungen. Das Keramikgleitlager hat nämlich nur ein kleines Spiel zum Kunststoff-Gleitlagersitz. Der dazwischen eingepresste O-Ring kompensiert eventuelle mechanische Ungenauigkeiten der verbauten Kunststoffteileumgebung, d.h. die Leichtgängigkeit der Gleitlagerung lässt sich somit durch Kunststoffteile die in der Regel zu leichten Verzug neigen realisieren.

### Bezugszeichenliste

- 10: Förderpumpe
- 11: Saugstutzen
- 12: Eintrittsöffnung des Fasernfängers
- 13: Fasernfänger
- 14: Filterkorb
- 15: Öffnung
- 16: Schraubdeckel
- 17: Austrittsöffnung
- 18: Saugöffnung
- 19: Laufrad
- 20: Druckraum
- 21: Druckstutzen
- 22: Pumpenwelle
- 23: Schraube
- 24: Außenrotor
- 25: Außenmagneten
- 26: Stahlring
- 27: Innenrotor
- 28: Innenmagneten
- 29: Spalttopf
- 30: Antriebswellenbohrung
- 31: Motorwelle
- 32: Antriebsmotor
- 33: Schwungscheibe
- 34: Schraube
- 35: Pumpengehäuse
- 36: Zwischengehäuse
- 37: Dichtungsgehäuse
- 38: Fluidkanal
- 39: Kragen/Deckel
- 40: Deckelschrauben
- 41: O-Ring
- 42: Deckel
- 43: Öffnungen
- 44: Verteilerraum
- 45: Innenwand des Dichtungsgehäuses
- 46: Öffnung in Innenwand
- 47: Öffnung in Außenrotor
- 48a,b: Keramikgleitlager
- 49: Radialspalt
- 50: Deckel des Außenrotors
- 51: Stopfen
- 52a,b,c: O-Ringe

## Patentansprüche

1. Förderpumpe für fluide Medien, insbesondere Umwälzpumpe für Swimmingpools oder Schwimmbäder, mit
einem Pumpengehäuse (35),
einem in dem Pumpengehäuse (35) angeordneten Laufrad (19), das drehfest auf einer Pumpenwelle (22) montiert ist,
einer Antriebseinheit (27,28), die mit einem Antriebsmotor (32) verbindbar ist,
wobei die Antriebseinheit (24,25,27,28) und die Pumpenwelle (22) über Innen- und Außenmagneten (25,28), die durch einen Spalttopf (29) voneinander getrennt sind, miteinander in magnetischer Wirkverbindung stehen und wobei die Antriebseinheit (24,25,27,28) einen Innenrotor (27), auf dem die Innenmagneten (28) angeordnet sind und der drehfest mit einer Motorwelle (31) des Antriebsmotors (32) verbindbar ist, und einen durch Aufspritzen auf die Pumpenwelle (22) drehfest mit der Pumpenwelle verbunden Außenrotor (24) umfasst, wobei der Außenrotor (24) die Außenmagneten (25) trägt und den Innenrotor (27) umgreift,
wobei der Innenrotor (27) Zusatzgewichte (33) aufweist, die als Anlaufbremse wirken,
wobei ein Fluidkreislauf vorgesehen ist, über den zur Kühlung und Schmierung des Außenrotors (24) und der Pumpenwelle (22) ein Teil des Fördermediums von einem Druckraum (20) der Förderpumpe zu dem Außenrotor (24) und der Pumpenwelle (22) geführt wird, und
wobei die Pumpenwelle (22) durch wenigstens ein Gleitlager (48a,48b) drehbar gelagert ist und das Gleitlager von dem in dem Fluidkreislauf geführten Fördermedium gekühlt und geschmiert wird.

2. Förderpumpe gemäß Anspruch 1, **dadurch gekennzeichnet, dass** die Zusatzgewichte als Schwungscheibe (33) ausgebildet sind.

3. Förderpumpe gemäß Anspruch 2, **dadurch gekennzeichnet, dass** die die Schwungscheibe (33) auswechselbar an dem Innenrotor (27) montiert ist.

4. Förderpumpe gemäß einem der Ansprüche 1 bis 3, **dadurch gekennzeichnet, dass** das Laufrad (19) auswechselbar auf die Pumpenwelle (22) aufgesteckt ist.

5. Förderpumpe gemäß einem der Ansprüche 1 bis 4, **dadurch gekennzeichnet, dass** der Fluidkreislauf so ausgestaltet ist, dass ein Teil des Fördermediums von dem Druckraum (20) zu dem Außenrotor (24) und der Pumpenwelle (22) geführt und anschließend axial entlang der Pumpenwelle (22) zum Laufrad (19) zurück und von dort radial an der Rückseite des Laufrades (19) zurück in den Druckraum (20) geleitet wird.

6. Förderpumpe gemäß Anspruch 5, **dadurch gekennzeichnet, dass** der Außenrotor (24) in einem Dichtungsgehäuse (37) angeordnet ist, das mit dem Spalttopf (29) einen Fluidkanal (38) als Teil des Fluidkreislaufes zur Kühlung und Schmierung definiert.

7. Förderpumpe gemäß einem der Ansprüche 1 bis 6, **dadurch gekennzeichnet, dass** die Pumpenwelle (22) durch zwei Gleitlager (48a,48b) drehbar gelagert ist.

8. Förderpumpe gemäß einem der Ansprüche 1 bis 7, **dadurch gekennzeichnet, dass** die Förderpumpe (10) eine axiale Saugöffnung (18) aufweist.

9. Förderpumpe gemäß Anspruch 8, **dadurch gekennzeichnet, dass** vor der Saugöffnung (18) ein Fasernfänger (13) angeordnet ist.

10. Förderpumpe gemäß einem der Ansprüche 1 bis 9, **dadurch gekennzeichnet, dass** ein Antriebsmotor (32) an die Antriebseinheit (24,25,27,28) angeflanscht ist.

11. Förderpumpe gemäß einem der Ansprüche 1 bis 10, **dadurch gekennzeichnet, dass** an den Gleitlagern (48a, 48b) O-Ringe (52a, 52b, 52c) angeordnet sind.

## Claims

1. Feed pump for fluid media, in particular circulating pump for swimming pools or swimming baths, with
a pump housing (35),
an impeller (19) which is arranged in the pump housing (35) and is mounted non-rotatably on a pump shaft (22),
a drive unit (27,28) which can be connected to a drive motor (32),
wherein the drive unit (24,25,27,28) and the pump shaft (22) are in magnetic operative connection with one another by means of inner and outer magnets (25,28) which are separated from one another by a containment shell (29), and wherein the drive unit (24,25,27,28) comprises an inner rotor (27) on which the inner magnets (28) are arranged and which can be connected non-rotatably to a motor shaft (31) of the drive motor (32), and an outer rotor (24) which is connected non-rotatably to the pump shaft (22) by injection moulding onto the pump shaft, wherein the outer rotor (24) supports the outer magnets (25) and surrounds the inner rotor (27),
wherein the inner rotor (27) has additional weights (33) which act as a starting brake,
wherein a fluid circuit is provided, by means of which, for cooling and lubrication of the outer rotor (24) and the pump shaft (22), a part of the conveying medium is carried from a pressure chamber (20) of the feed pump to the outer rotor (24) and the pump shaft (22), and
wherein the pump shaft (22) is supported rotatably by at least one plain bearing (48a,48b) and the plain bearing is cooled and lubricated by the conveying medium carried in the fluid circuit.

2. Feed pump according to claim 1, **characterised in that** the additional weights are formed as a flywheel (33).

3. Feed pump according to claim 2, **characterised in that** the flywheel (33) is mounted replaceably on the inner rotor (27).

4. Conveying pump according to any of claims 1 to 3, **characterised in that** the impeller (19) is fitted replaceably onto the pump shaft (22).

5. Feed pump according to any of claims 1 to 4, **characterised in that** the fluid circuit is configured so that a part of the conveying medium is carried from the pressure chamber (20) to the outer rotor (24) and the pump shaft (22) and then axially along the pump shaft (22) back to the impeller (19) and from there is carried radially on the rear side of the impeller (19) back into the pressure chamber (20).

6. Feed pump according to claim 5, **characterised in that** the outer rotor (24) is arranged in a sealing housing (37) which with the containment shell (29) defines a fluid duct (38) as part of the fluid circuit for cooling and lubrication.

7. Feed pump according to any of claims 1 to 6, **characterised in that** the pump shaft (22) is supported rotatably by two plain bearings (48a,48b).

8. Feed pump according to any of claims 1 to 7, **characterised in that** the feed pump (10) has an axial intake opening (18).

9. Feed pump according to claim 8, **characterised in that** a fibre trap (13) is arranged before the intake opening (18).

10. Feed pump according to any of claims 1 to 9, **characterised in that** a drive motor (32) is flanged onto the drive unit (24,25,27,28).

11. Feed pump according to any of claims 1 to 10, **characterised in that** O-rings (52a,52b,52c) are arranged on the plain bearings (48a,48b).

## Revendications

1. Pompe d'alimentation pour milieux fluides, en particulier pompe de circulation pour piscines ou bassins, comportant
un carter de pompe (35),
une roue (19) agencée dans le carter de pompe (35), qui est montée de manière non rotative sur un arbre de pompe (22),
une unité d'entraînement (27, 28) pouvant être reliée à un moteur d'entraînement (32),
dans laquelle l'unité d'entraînement (24, 25, 27, 28) et l'arbre de pompe (22) sont en liaison fonctionnelle magnétique l'un avec l'autre par l'intermédiaire d'aimants intérieurs et extérieurs (25, 28) séparés les uns des autres par un pot d'entrefer (29), et dans laquelle
l'unité d'entraînement (24, 25, 27, 28) comprend un rotor intérieur (27), sur lequel sont agencés les aimants intérieurs (28) et qui peut être relié de manière non rotative à un arbre de moteur (31) du moteur d'entraînement (32), et un rotor extérieur (24) relié à l'arbre de pompe de manière non rotative par surmoulage sur l'arbre de pompe (22), le rotor extérieur (24) supportant les aimants extérieurs (25) et entourant le rotor intérieur (27),
dans laquelle le rotor intérieur (27) présente des poids supplémentaires (33) qui agissent comme des freins de démarrage,
dans laquelle un circuit de fluide est prévu, par l'intermédiaire duquel une partie du milieu véhiculé est guidée d'une chambre de pression (20) de la pompe d'alimentation vers le rotor extérieur (24) et l'arbre de pompe (22) en vue d'un refroidissement et d'une lubrification du rotor extérieur (24) et de l'arbre de pompe (22), et
dans laquelle l'arbre de pompe (22) est monté rotatif par le biais d'au moins un palier lisse (48a, 48b), et le palier lisse est refroidi et lubrifié par le milieu véhiculé guidé dans le circuit de fluide.

2. Pompe d'alimentation selon la revendication 1, **caractérisée en ce que** les poids supplémentaires sont réalisés sous forme de volant d'inertie (33).

3. Pompe d'alimentation selon la revendication 2, **caractérisée en ce que** le volant d'inertie (33) est monté de manière échangeable au niveau du rotor intérieur (27).

4. Pompe d'alimentation selon l'une des revendications 1 à 3, **caractérisée en ce que** la roue (19) est enfilée de manière échangeable sur l'arbre de pompe (22).

5. Pompe d'alimentation selon l'une des revendications 1 à 4, **caractérisée en ce que** le circuit de fluide est conçu de sorte qu'une partie du milieu véhiculé est guidée de la chambre de pression (20) vers le rotor extérieur (24) et l'arbre de pompe (22), est ramenée ensuite de manière axiale le long de l'arbre de pompe (22) vers la roue (19), et de là est ramenée dans la chambre de pression (20) de manière radiale au niveau du côté arrière de la roue (19).

6. Pompe d'alimentation selon la revendication 5, **caractérisée en ce que** le rotor extérieur (24) est agencé dans un carter d'étanchéité (37) qui définit avec le pot d'entrefer (29) un canal de fluide (38) faisant partie du circuit de fluide servant au refroidissement et à la lubrification.

7. Pompe d'alimentation selon l'une des revendications 1 à 6, **caractérisée en ce que** l'arbre de pompe (22) est monté rotatif par le biais de deux paliers lisses (48a, 48b).

8. Pompe d'alimentation selon l'une des revendications 1 à 7, **caractérisée en ce que** la pompe d'alimentation (10) présente une ouverture d'aspiration (18) axiale.

9. Pompe d'alimentation selon la revendication 8, **caractérisée en ce qu'**un récupérateur de fibres (13) est agencé devant l'ouverture d'aspiration (18).

10. Pompe d'alimentation selon l'une des revendications 1 à 9, **caractérisée en ce qu'**un moteur d'entraînement (32) est bridé au niveau de l'unité d'entraînement (24, 25, 27, 28).

11. Pompe d'alimentation selon l'une des revendications 1 à 10, **caractérisée en ce que** des joints toriques (52a, 52b, 52c) sont agencés au niveau des paliers lisses (48a, 48b).
